# EUROPÄISCHE PATENTSCHRIFT

(11) **EP 0 137 284 B1**
(45) Veröffentlichungstag und Bekanntmachung des Hinweises auf die Patenterteilung: **04.11.1987**
(21) Anmeldenummer: 84110337.7
(22) Anmeldetag: 30.08.1984
(51) Int. Cl.: E06B 9/17

(54) **Rolladen**
Roller shutter
Volet à rouleaux

(30) Priorität: 07.10.1983 DE 8328918 U
(43) Veröffentlichungstag der Anmeldung: 17.04.1985
(73) Patentinhaber: HEIM und HAUS VERTRIEBSGESELLSCHAFT FÜR KUNSTSTOFFENSTER UND -ROLLÄDEN mbH, D-47179 Duisburg (DE)
(72) Erfinder: Schommers, Rolf, D-4100 Duisburg (DE); Wittmer, Hans, D-8550 Forchheim (DE)
(74) Vertreter: Richter, Bernhard, Dipl.-Ing.

## Beschreibung

Die Erfindung betrifft einen Rolladen gemäß dem Oberbegriff des Anspruches 1. Ein solcher Rolladen ist aus der DE-A-27 45 675 bekannt. Er hat sich in der Praxis bewährt. Hinsichtlich Einzelheiten wird auf den Inhalt der vorgenannten Offenlegungsschrift verwiesen.

Insbesondere beim Einbau solcher Rolläden in höheren Stockwerken besteht die Erfordernis, zu Zwecken der Reparatur oder des Auswechselns die Rolladenrolle aus dem Fensterbereich herauszuziehen, oder sogar ganz abzumontieren, wobei diese Arbeiten aber vom Gebäudeinnern her ausgeführt werden müssen, da die Rolladenrolle ins Gebäudeinnere hineingebracht werden muß. Andernfalls wäre kostspielige (Gerüst) oder gefährliche (Arbeiten an der Gebäudeaußenwand) Maßnahmen erforderlich.

Der Lösung der vorgenannten Aufgabe dienen, ausgehend vom Oberbegriff des Anspruches 1, die Merkmale des Kennzeichens des Anspruches 1. Durch den Wegfall der inneren Wände der Lagerschalen kann die Rolladenrolle durch den hiermit geschaffenen Raum ins Gebäudeinnere gezogen werden. Danach kann dort die Reparatur erfolgen.

Die Merkmale des Anspruches 2 beinhalten eine bevorzugte Ausführungsform der Erfindung, die nach dem Hereinziehen der Rolladenrolle in das Gebäudeinnere aufgrund der Trennstelle das völlige Ablösen der Rolladenrolle von den Lagerschalen und damit aus dem Rolladenkasten heraus ermöglicht, so daß die Rolladenrolle bzw. deren Rolladenstäbe an einem anderen Ort repariert oder gegen neue Teile ausgewechselt werden können.

Weitere Vorteile und Merkmale bzw. Ausgestaltungen der Erfindung sind den weiteren Unteransprüchen, sowie der nachfolgenden Beschreibung von erfindungsgemäßen Ausführungsbeispielen und der zugehörigen Zeichnung zu entnehmen. In der Zeichnung zeigt:
Fig. 1: schematisch und in der Draufsicht einen Rolladen nach der Erfindung,
Fig. 2: in einem demgegenüber vergrößerten Maßstab eine Ansicht auf das Innere einer Lagerschale gemäß dem Pfeil II in Fig. 1,
Fig. 3: im gleichen Maßstab wie Fig. 2 eine Ansicht gemäß dem Pfeil 111 in Fig. 2.

Der Rolladen besteht aus den beiden Lagerschalen 1, dem damit bevorzugt lösbar verbundenen Rolladenkasten 2 und der eigentlichen Rolladenrolle 3, die aus einer entsprechenden Anzahl in ihrer Längsrichtung 4 verlaufenden Rolladenstäbe zusammengesetzt sind. Bevorzugt handelt es sich dabei um einen sogenannten Rechtsroller. Hierbei befinden sich die konvex gewölbten Seiten der Rolladenstäbe außen.

Gemäß Fig. 2 bildet ein unterer Abschnitt 5 der Außenwand 6 der Lagerschale 1 eine die abrollenden Rolladenstäbe 3' zur Austrittsöffnung 7 hin führende Trichterform. Die Austrittsöffnung 7 ist im mittleren Bereich des Schalenquerschnittes vorgesehen, jedoch ist ihre senkrechte Mittellinie 8 von der senkrechten Mittellinie 9 des Aufwickelraumes 10 zur Innenseite 11 der Lagerschale 1 hin versetzt. Der vorgenannte Trichter ist durch eine Wölbung des Außenwandabschnittes 5 nach innen gebildet, während aber die diesem (einseitig) trichterförmigen Außenwandabschnitt 5 gegenüberliegende Seite frei von einer entsprechenden Wandung ist. Die Innenwand 12 der Lagerschale endet also etwa bei 12'.

Ferner ist eine Führung 13 für die Rolladenstäbe 3' vorgesehen, die sich in der Nähe der Austrittsöffnung 7 befindet und von dem Außenwandabschnitt 5 einen Abstand a aufweist, der der Dicke der Rolladenstäbe 3' zuzüglich eines Spielraumes entspricht. Diese Führung des Rollos ist sowohl beim Absenken als auch beim Hochheben des Rollos wirksam. Sie hat nicht nur die Funktion einer Führung, sondern dient ferner als Sicherung gegen ein unbefugtes Hochdrücken des abgesenkten Rollos durch Einbrecher. Die Seitenkanten 3" der Rolladenstäbe gleiten dabei am Boden 14 einer Führungsrinne, wobei die beiden Seitenwände der Rinne von der Innenfläche des Außenwandabschnittes 5 und der gegenüberliegenden Fläche der Führung 13 gebildet sind.

Durch das Fehlen einer Innenwand gegenüber dem Außenwandabschnitt 5 ist es möglich, die nur teilweise abgesenkte Rolladenrolle (Rollo) oberhalb der Führung 13 wie mit dem strichpunktierten Pfeil 22 angedeutet nach innen zu ziehen, d.h. in diesem Fall nicht durch die Führung hindurch laufen zu lassen. Damit steht das Rollo im Innenraum zur Reparatur oder zur Auswechslung zur Verfügung. Zu diesem Zweck kann es an der Lagerwelle 15 durch nur angedeutete Schrauben 16 lösbar angebracht sein. Dies ist eine Möglichkeit der Schaffung einer Trennstelle zwischen dem oberen Ende 17 des Rollos, bzw. der Rolladenrolle und den Lagerschalen 1. Die Lagerwelle 15 ist an den Lagerschalen 1 gelagert, z. B. an deren Lagerzapfen 18.

Die Trennstelle kann auch so geschaffen werden daß ein Abstand b zwischen dem obengenannten Boden 14 und der Innenseite 19 der Grundfläche 20 der jeweiligen Legerschale 1 besteht. Diese Abstände b sind etwes größer als der Bereich c, um den der jeweilige Lagerzepfen 18 in das Rolladenrollo bzw. deren Lagerwelle 15 eindringt. Die Rolladenrolle 3 mit den Rolladenstäben 3' ist in ihrer Längsrichtung 4 verschieblich. Sofern das Rollo nicht durch die Führungsrinne gleitet, sondern an dieser vorbei gemäß strichpunktiertem Pfeil 22 nach innen gezogen wird, kann das Rollo zu jeder Seite hin um den Betrag "b" verschoben und damit von den Lagerzapfen 18 abgenommen werden (Trennstellen).

Die Lagerschalen 1 können einstückig aus Kunststoff bestehen. Der Boden 14 kann durch Rippen 21 gebildet sein, die von der Grundfläche 20 der Lagerschale hin zum Rolladeninneren vorstehen.

Es empfiehlt sich, die Führung 13, die im übrigen auch mit der Lagerschale einstückig aus Kunststoff bestehen kann, in ihrem Verlauf der Bogenform des Außenwandabschnittes 5 anzupassen.

## Patentansprüche

1. Rolladen, bestehend aus zwei seitlichen Lagerschalen (1), einer aus Rolladenstäben (3') zusammengesetzten Rolladenrolle (Rollo) (3), und einem Rolladenkasten (2), wobei die Rolladenrolle an den Lagerschalen gelagert und innerhalb des Rolladenkastens vorgesehen ist, wobei ferner ein unterer Abschnitt (5) der Außenwand (6) der jeweiligen Lagerschale eine die abrollenden Rolladenstäbe zur Austrittsöffnung führende Trichterform bildet, wobei die Austrittsöffnung (7) in einem mittleren Bereich des Schalenquerschnittes vorgesehen und die senkrechte Mittellinie (8) der Austrittsöffnung von der senkrechten Mittelachse (9) des Aufwickelraumes (10) der jeweiligen seitlichen Lagerschale zur Innenseite der Lagerschale hin versetzt ist, wobei ferner der die Trichterform bildende Abschnitt der Außenwand nach innen gewölbt ist und nahe dem Ende der jeweiligen Lagerschale in einem der Dicke eines Rolladenstabes zuzüglich eines Spielraumes entsprechenden Abstand (a) zum trichterförmigen Abschnitt der Außenwand jeweils eine Führung (13), bevorzugt eine Führungsschiene angeordnet ist, die mit dem trichterförmigen Abschnitt der Außenwand der Lagerschale eine Führung für die jeweilige Seitenkante (3") der Rolladenrolle bzw. deren Rolladenstäbe bildet, dadurch gekennzeichnet, daß die jeweilige Lagerschale (1) gegenüber dem trichterförmigen Abschnitt (5) der Außenwand keine Innenwand aufweist.

2. Rolladen nach Anspruch 1, dadurch gekennzeichnet, daß zwischen dem oberen Ende (17) der Rolladenrolle und in den Lagerschalen vorgesehenen Lagerstellen der Rolladenrolle eine Trennstelle vorgesehen ist.

3. Rolladen nach anspruch 2, dadurch gekennzeichnet, daß der zur Anlage an die jeweilige Seitenkante (3") der Rolladenrolle (3) bzw. deren Rolladenstäbe (3') bestimmte Boden (14) von der Grundfläche (19, 20) der Lagerschale in Richtung zum Rolladenkasten hin um einen Längenbetrag (b) versetzt ist, daß die Rolladenrolle in Längsrichtung (4) des Rolladenkastens zu den Lagerstellen (18) der Lagerschalen (1) um einen Längenbetrag (c) in eine Position verschiebbar ist, in der sie von diesen Lagerungen getrennt und damit abnehmbar ist, wozu der vorgenannte Längenbetrag (c) kleiner ist als die Versetzung (b) des Bodens (14) zur Innenseite (19) der Grundfläche (20).

4. Rolladen nach Anspruch 3, dadurch gekennzeichnet, daß als Lagerungen an sich bekannte Lagerzapfen (18) dienen, deren in die Rolladenrolle bzw. deren Lagerwelle (15) hineinragende Zapfenteile kürzer (c) als die genannte Versetzung (b) sind.

5. Rolladen nach Anspruch 1 und 2, dadurch gekennzeichnet, daß das obere Rolladenende (17) an einer Lagerwelle (15) lösbar angeschraubt (16), angeklemmt oder dergleichen ist, wobei die Lagerwelle (15) an den Lagerschalen (1) gelagert ist.

6. Rolladen nach einem der Ansprüche 1 bis 4, gekennzeichnet durch Lagerschalen, die einstückig aus Kunststoff bestehen.

7. Rolladen nach einem der Ansprüche 1 bis 6, dadurch gekennzeichnet, daß von der Grundfläche (20) der Lagerschale hier zum Kasteninneren Rippen (21) vorstehen, die das Bodenwiderlager (14) für die Seitenkanten (3") der Rolladenrolle (3) bzw. deren Rolladenstäbe (3') bilden.

8. Rolladen nach einem der Ansprüche 1 bis 7, dadurch gekennzeichnet, daß die Führung (13) in ihrem Verlauf der Bogenform des gegenüberliegenden Außenwandabschnittes (5) angepaßt ist.

## Claims

1. Roller shutter consisting of two lateral bearing shells (1), a roller shutter roll (3) composed of roller shutter bars (3') and a roller shutter box (2), wherein the roller shutter roll is borne at the bearing shells and provided within the roller shutter box, wherein furthermore a lower portion (5) of the cutside wall (6) of the respective bearing shell forms a funnel shape guiding the unrolling roller shutter bars to the exit opening, wherein the exit opening (7) is provided in a middle region of the cross-section of the shell and the vertical centre line (8) of the exit opening is displaced from the vertical central axis (9) of the reeling space (10) of the respective lateral bearing shell towards the inside of the bearing shell, wherein furthermore the outside wall portion forming the funnel shape is bowed inwardly and a respective guide (13), preferably a guide rail, which with the funnel-shaped portion of the outside wall of the bearing shell forms a guide for the respective side edge (3") of the roller shutter roll or its roller shutter bars, is arranged near the end of the respective bearing shell at a spacing (a), which corresponds to the thickness of a roller shutter bar plus a clearance, from the funnel-shaped portion of the outside wall, characterised thereby, that the respective bearing shell (1) displays no inside wall opposite the funnel-shaped portion (5) of the outside wall.

2. Roller shutter according to claim 1, characterised thereby, that a joint is provided between the upper end (17) of the roller shutter roll and bearing places of the roller shutter roll, which are provided in the bearing shells.

3. Roller shutter according to claim 2, characterised thereby, that the bottom (14), which is intended to bear against the respective side edge (3") of the roller shutter roll (3) or its roller shutter bars (3'), is displaced from the base surface (19, 20) of the bearing shell by a length amount (b) in direction towards the roller shutter box, that the roller shutter roll is displaceable in longitudinal direction (4) of the roller shutter box towards the bearing places (18) of the bearing shells (1) by a length amount (c) into a position, in which it is separated from these bearings and thereby removable, for which the aforenamed length amount (c) is smallar than the displacament (c) of the bottom (14) towards the inside (19) of the base surface (20).

4. Roller shutter according to claim 3, characterised thereby, that in themselves known bearing spigots (18), the spigot parts of which projecting into the roller shutter roll or its bearing shaft (15) are shorter (c) than the named displacement (b), serve as bearing.

5. Roller shutter according to claim 1 and 2, characterised thereby, that the upper roller shutter end (17) are detachably screwed (16), clamped or the like to a bearing shaft (15), wherein the bearing shaft (15) is borne at the bearing shells (1).

6. Roller shutter according to one of the claims 1 to 4, characterised by bearing shells which consist integrally of synthetic material.

7. Roller shutter according to one of the claims 1 to 6, characterised thereby, that ribs (21), which form the bottom counterbearing (14) for the side edges (3") of the roller shutter roll (3') or its roller shutter bars (3) project from the base surface (20) of the bearing shell towards the interior of the box.

8. Roller shutter according to one of the claims 1 to 7, characterised thereby, that the guide (13) is matched in its course to the arcuate shape of the oppositely disposed outside wall portion (5).

## Revendications

1. Volet roulant formé de deux coquilles latérales de palier (1), d'un rouleau de volet roulant (store) (3) composé de barres de volet roulant (3') et d'un caisson de volet roulant (2), le rouleau de volet roulant étant monté sur les coquilles de palier et prévu à l'intérieur du caisson de volet roulant, une partie inférieure (5) de la paroi extérieure (6) de chaque coquille de palier formant une forme en entonnoir guidant vers l'ouverture de sortie les barres de volet roulant qui se déroulent, l'ouverture de sortie (7) étant prévue dans une région centrale de la section des coquilles et la médiane verticale (8) de l'ouverture de sortie étant décalée de l'axe central vertical (9) de la cavité d'enroulement (10) de la coquille latérale de palier considérée vers l'intérieur de la coquille de palier, la partie de la paroi extérieure qui forme la forme en entonnoir étant, en outre, bombée vers l'intérieur et un guide (13), de préférence une glissière, étant chaque fois disposé près de l'extrémité de la coquille de palier respective, à une distance (a) de la partie en forme de l'entonnoir de la paroi extérieure qui correspond à l'épaisseur d'une barre de volet roulant plus un jeu, ce guide formant avec la partie en forme d'entonnoir de la paroi extérieure de la coquille de palier un guide pour le bord latéral respectif (3") du rouleau de volet roulant ou ses barres de volet roulant, caractérisé en ce que la coquille respective de palier (1) ne présente, en face de la partie en forme d'entonnoir (5) de la paroi extérieure, aucune paroi intérieure.

2. Volet roulant selon la revendication 1, caractérisé en ce qu'entre l'extrémité supérieure (17) du rouleau de volet roulant et des points d'appui du rouleau de volet roulant prévus dans les coquilles de palier est prévu un endroit de séparation.

3. Volet roulant selon la revendication 2, caractérisé en ce que le fond (14) destiné à s'appliquer au bord latéral respectif (3") du rouleau de volet roulant ou de ses barres de volet roulant est décalé par rapport à la surface de base (19, 20) de la coquille de palier en direction du caisson de volet roulant, d'une longueur (b), en ce que le rouleau de volet roulant peut coulisser d'une longueur (c) dans la direction longitudinale (4) du caisson de volet roulant, vers les points d'appui (18) des coquilles de palier (1), à une position dans laquelle il est séparé de ces paliers et donc amovible, la longueur (c) susdite étant à cet effet plus petite que le décalage (b) du fond (14) vers le côté intérieur (19) de la surface de base (20).

4. Volet roulant selon la revendication 3, caractérisé en ce que comme paliers servent des tourillons (18) en eux-mêmes connus, dont les parties qui pénètrent dans le rouleau de volet roulant ou son arbre de palier (15) sont plus courtes (c) que le décalage (b) mentionné.

5. Volet roulant selon les revendications 1 et 2, caractérisé en ce que l'extrémité supérieure (17) du volet roulant est vissée, serrée ou fixée de façon analogue sur un arbre de paliers (15), l'arbre de paliers (15) étant monté sur les coquilles de palier (1).

6. Volet roulant selon l'une des revendications 1 à 4, caractérisé par des coquilles de palier qui sont formées de matière plastique d'une seule pièce.

7. Volet roulant selon l'une des revendications 1 à 6, caractérisé en ce que, de la surface de base (20) de la coquille de palier se dressent, vers l'intérieur du caisson, des nervures (21) qui forment la butée de fond (14) pour les bords latéraux (3") du rouleau de volet roulant (3) ou de ses barres de volet roulant (3').

8. Volet roulant selon l'une des revendications 1 à 7, caractérisé en ce que le guide (13) est adapté dans son allure à la forme arquée de la partie de paroi extérieure (5) placée en face.
